# EUROPÄISCHE PATENTSCHRIFT

(11) **EP 0 843 784 B1**
(45) Veröffentlichungstag und Bekanntmachung des Hinweises auf die Patenterteilung: **14.11.2001**
(21) Anmeldenummer: 96934340.9
(22) Anmeldetag: 07.08.1996
(51) Int. Cl.: F04B 39/10

(54) **VENTILPLATTE FÜR KOLBENVERDICHTER, INSBESONDERE FÜR DIE DRUCKLUFTERZEUGUNG IN KRAFTFAHRZEUGEN**
VALVE PLATE FOR PISTON COMPRESSOR, ESPECIALLY FOR AIR COMPRESSION IN MOTOR VEHICLES
PLATINE A SOUPAPES POUR COMPRESSEUR A PISTON, NOTAMMENT POUR LA PRODUCTION D'AIR COMPRIME DANS DES VEHICULES A MOTEUR

(30) Priorität: 11.08.1995 DE 19529685; 06.08.1996 DE 19631415
(43) Veröffentlichungstag der Anmeldung: 27.05.1998
(73) Patentinhaber: KNORR-BREMSE Systeme für Nutzfahrzeuge GmbH, 80809 München (DE)
(72) Erfinder: SPURNY, Dieter, D-85293 Reichertshausen (DE); THEISS, Jakob, D-80935 München (DE)
(86) Internationale Anmeldenummer: DE9601476
(87) Internationale Veröffentlichungsnummer: WO9707336

(56) Entgegenhaltungen:
- EP-A- 0 494 590
- DE-A- 1 957 668
- DE-B- 1 142 478
- PATENT ABSTRACTS OF JAPAN vol. 009, no. 077 (M-369), 6.April 1985 & JP 59 208181 A (TOSHIBA KK), 26.November 1984,

## Beschreibung

Die Erfindung betrifft eine Ventilplatte nach dem Gattungsbegriff des Patentanspruches 1.

Ventilplatten für Kolbenverdichter, welche insbesondere, jedoch nicht ausschließlich für die Drucklufterzeugung in Kraftfahrzeugen vorgesehen sind, bestehen gemäß einer bekannten Konstruktion aus zwei einzelnen Platten, von welchen eine im allgemeinen als Stahlplatte und die andere als Kühlmittel-Strömungskanäle enthaltende Gußplatte ausgebildet ist.

Die JP-A-59 208 181 offenbart eine Ventilplatte für einen Verdichter, die aus zwei miteinander verbundenen Plattenhälften besteht. Bei dieser Ventilplatte werden die zu den Ventilelementen gehörenden Leitungen nach dem Verbinden der beiden Plattenhälften geformt.

Davon ausgehend besteht die Aufgabe der Erfindung darin, aus Plattenhälften bestehende Ventilplatten bzw. Ventilträger fertigungstechnisch zu vereinfachen, wobei die Möglichkeiten ausreichender Kühlung mittels eines in der Ventilplatte befindlichen Kühlmittelkanals, die Abschirmung der Druckbohrungen bzw. Drucköffnungen gegenüber Hitzeeinwirkung und die Ausgestaltung der Ventilsitze für die Druckbohrungen optimiert werden sollen.

Zur Lösung dieser Aufgabe dienen die Merkmale nach dem Kennzeichnungsteil des Patentanspruches 1.

Durch die Ausgestaltung der Ventilplatte aus zwei jeweils aus Druckgußmaterial bestehenden Einzelplatten sind die Möglichkeiten der Fertigung optimiert, da bis auf die Dichtflächenbearbeitung alle mechanischen Bearbeitungen eingespart werden können. Die aus Druckgußplatten bestehende, geteilte Ausführung ermöglicht auch komplizierteste Kühlwasserführungen, insbesondere um Kühlwasser direkt an die heißeste Stelle, nämlich an die Druckbohrungen bzw. Drucköffnungen heranzuführen. Die hochfeste Verbindung beider Druckgußplatten durch Verklebung bei ausreichender Abdichtung ist gewährleistet; zur Optimierung der Dichtfestigkeit im Bereich der Drucköffnungen sind in diese Hülsen einsetzbar. Anstelle der Hülsen können auch Stahlniete vorgesehen sein, welche als Rohrniete in vorteilhafter Weise sowohl zur gegenseitigen Verspannung der Ventilplattenhälften als auch zur Abschirmung des verklebten Zwischenbereiches der beiden Ventilplattenhälften gegenüber Hitzeeinwirkung vorgesehen sind. Infolge der Druckgußausführung ist es darüberhinaus möglich, sowohl an der Druckseite als auch an der Saugseite Nuten für Elastomerdichtungen vorzusehen, wobei die Elastomerdich- tungen gegenüber dem Zylinder bzw. dem Zylinderkopf zu dichten vermögen. Auch zwischen den beiden Platte können Elastomerdichtungen in Nuten vorgesehen sein.

Vorteilhafte Ausgestaltungen und Weiterbildungen sind in weiteren Patenansprüchen aufgeführt.

Die Erfindung ist nachfolgend anhand eines Ausführungbeispiels unter Bezugnahme auf die beigefügte Zeichnung erläutert.
Figur 1 ist eine durch zwei Drucköffnungen verlaufende Schnittansicht einer Ventilplatte nach der Erfindung;
Figur 2 ist eine Draufsicht auf die Saugseite der in Figur 1 wiedergegebenen Ventilplatte; und
Figur 3 ist eine vergrößte Teilschnittansicht der Ventilplatte nach Figur 1;
Figur 4 ist eine Draufsicht auf eine Ventilplatte nach einer weiteren Ausführungsform der Erfindung unter Darstellung zweier Ventilfänger;
Figur 5 ist eine Schnittansicht von Linie V-V in Figur 4 unter Darstellung der Ventilplatte mit die Drucköffnungen durchsetzenden Stahlniete.

Die in Figur 1 der Zeichnung dargestellte Ventilplatte 1 gemäß der Erfindung besteht aus einer Druckgußplatte 3 und einer Druckgußplatte 5. Die Druckgußplatte 3 ist der Druckseite des Kolbenverdichters zugewandt, während die Druckgußplatte 5 saugseitig vorgesehen ist. Die Druckgußplatte 3 und 5 bestehen jeweils aus einer hochfesten Alulegierung, wobei durch die vorhandene Gußhaut eine besonders hohe Widerstandfähigkeit erzielt wird. Darüber hinaus können durch die Druckgußausführungen der beiden Plattenhälften alle mechanischen Bearbeitungen mit Ausnahme der Dichtflächenbearbeitung (beide Flächen) eingespart werden.

Figur 1 als Schnittansicht der Ventilplatte, welche im Bereich zweier Druckbohrungen bzw. Drucköffnungen 7 verläuft, offenbart, daß in der Ventilplatte ein Kühlmittelkanal 9 verläuft. Der Kühlmittelkanal 9 befindet sich vorzugsweise im Bereich der Drucköffnungen 7 und weist (nicht dargestellte) Zulauf- und Ablauföffnungen für das Kühlmittel auf. Den in der Zeichnung in Figur 1 im Schnitt und in Figur 2 in Draufsicht dargestellten Drucköffnungen 7 ist auf der Druckseite jeweils eine (nicht dargestellte) Drucklamelle zugeordnet, welche sich gegenüber den in Figur 3 in vergrößerter Schnittansicht dargestellten Ventilsitzen 11 bewegt und jeweils im Bereich von Bohrungen 13 mittels (nicht dargestellter) Befestigungselemente gehalten ist. Den in der Draufsicht nach Figur 2 dargestellten Saugöffnungen 15 ist eine (nicht dargestellte) Sauglamelle zugeordnet, welche in im einzelnen nicht näher erläuterter Weise an der Saugseite der Ventilplatte gehaltert ist und gegenüber den Saugöffnungen 15 wirkt. Grundsätzlich ist die Erfindung nicht auf die besondere Ausführungsform einer Ventil- oder Lamellenkonstruktion für die Druck- und Saugseite festgelegt, wenngleich Ventillamellen mit gleichzeitiger Überdeckung mehrerer Öffnungen sowohl für Druck- als auch Saugseite bevorzugt verwendbar sind.

Die beiden Druckgußplatten 3 und 5 können durch Beschichtung oder Verklebung im Bereich der Dichtfläche 16 verbunden bzw. abgedichtet werden. Auch eine beidseitig beschichtete Metalldichtung zwischen den Druckgußplatten kann vorgesehen sein. Infolge der Druckgußausführung der beiden Druckgußplatten 3 und 5 ist es in einfacher Weise möglich, an Saug- und/oder Druckseite jeweils eine Nut 17 für eine Elastomerdichtung vorzusehen. Im Falle der in Figur 1 und 2 dargestellten Ausführungsform ist die Nut 17 an der Saugseite, d.h. an der dem Zylinder zugewandten Seite der Druckgußplatte 5 vorgesehen. Eine derartige Nut mit Elastomerdichtung kann auch an der Druckseite, d.h. an der Oberseite der Druckgußplatte 3 vorgesehen sein; es ist auch möglich, zusätzlich eine Nut mit Elastomerdichtung zwischen den beiden Druckgußplatten vorzusehen.

In der vergrößerten Teilschnittansicht nach Figur 3 sind Hülsen 19 als Einlegeteile in den Drucköffnungen 7 der Ventilplatte 1 dargestellt. Mit Hilfe dieser Hülsen wird die heiße Druckluft von den verwendeten Dichtmitteln bzw. Klebern getrennt, welche zur Verbindung der beiden Druckgußplatten 3 und 5 verwendet werden. Zudem wird der Verbindung der beiden Druckgußplatten ein gewisses Maß an Stabilität verliehen. Der Einsatz derartiger Hülsen 19 erweist sich von besonderem Vorteil, da sich in dem fraglichen Durchgangsbereich der Drucköffnungen 7 die höchsten Temperaturen einstellen und bei herkömmlich geteilten Ventilplatten die Gefahr der thermischen Zerstörung der Dichtmittel bestand.

Die Ein- und Ausströmkanten der die Ventilplatte durchsetzenden Öffnungen bzw. Bohrungen, also der Drucköffnungen und der Saugöffnungen, werden durch Verrundung bzw. Profilierung so gestaltet, daß Strömungsverluste auf ein Mindestmaß herabgesetzt werden.

In den Figuren 4 und 5 ist eine Ventilplatte gemäß einer weiteren Ausführungsform nach der Erfindung dargestellt. Die Ventilplatte besteht in entsprechender Weise aus zwei Druckgußplatten 3 und 5, welche mit Druckbohrungen bzw. Drucköffnungen 7 versehen sind. Anstelle der Hülse 19 der Anordnung nach Figur 3 sind in die Drucköffnungen 7 Stahlniete 21 eingesetzt und im Wege des Nietvorganges gegenüber den Plattenhälfen verspannt. Die Stahlniete besitzen also nicht nur die Funktion, den Trennbereich zwischen den Plattenhälften gegenüber der Hitzeeinwirkung der erzeugten Druckluft abzuschirmen, sie vermitteln auch eine Halte- und Spannfunktion gegenüber den beiden Plattenhälften, was insbesondere im Bereich der Drucköffnungen infolge der beträchtlichen Temperaturdifferenzen von besonderem Vorteil ist. Die Stahlniete sind gemäß Darstellung als Rohrniete ausgebildet, welche den in Figur 5 am unteren Ende befindlichen Nietkopf tragen und deren entgegengesetztes Ende im Nietvorgang in bekannter Weise geformt wird. Bei der Ausführungsform nach den Figuren 4 und 5 sind zwei Ventilfänger 23 dargestellt, welche in bekannter Weise zum Abfangen der gleichfalls dargestellten, die Drucköffnungen 7 überdeckenden Ventillamelle (n) 25 dienen.

### Bezugszeichenliste

- 1: Ventilplatte
- 3: Druckgußplatte
- 5: Druckgußplatte
- 7: Drucköffnung
- 9: Kühlmittelkanal
- 11: Ventilsitz
- 13: Bohrung
- 15: Saugöffnung
- 16: Dichtfläche
- 17: Nut
- 19: Hülse
- 21: Stahlniet
- 23: Ventilfänger
- 25: Ventillamelle

## Patentansprüche

1. Ventilplatte für Kolbenverdichter, insbesondere für die Drucklufterzeugung in Kraftfahrzeugen, bestehend aus zwei miteinander verbundenen, Druck- und Saugventilelemente tragenden Plattenhälften, **gekennzeichnet durch** folgende Merkmale:
a) die beiden Plattenhälften der Ventilplatte (1) sind aus Druckgußplatten (3; 5) gebildet;
b) auf der Druckseite der Ventilplatte (1) ist wenigsten eine Drucköffnung (7) **durch** einen aus dem Material der Druckgußplatte bestehenden Ventilsitz (11) für das Druckventilelement umgeben; und
c) in die wenigstens eine Drucköffnung (7) ist ein den Spaltbereich der Dichtung zwischen den beiden Druckgußplatten (3; 5) gegenüber Wärmeeinwirkung schützender Schutzkörper eingesetzt.

2. Ventilplatte nach Anspruch 1, **dadurch gekennzeichnet, daß** der Schutzkörper aus einer Hülse (19) besteht.

3. Ventilplatte nach Anspruch 1, **dadurch gekennzeichnet, daß** der Schutzkörper aus einem Stahlniet (21) besteht.

4. Ventilplatte nach einem der vorangehenden Ansprüche, **gekennzeichnet durch,** mehrere, jeweils einen Schutzkörper (Hülse 19; Stahlniet 21) enthaltende Drucköffnungen (7).

5. Ventilplatte nach einem der vorangehenden Ansprüche, **gekennzeichnet durch** einen die Ventilplatte (1) durchsetzenden Kühlmittelkanal (9), welcher **durch** Vertiefungen in den einander zugewandten Plattenhälften gebildet ist.

6. Ventilplatte nach einem der vorangehenden Ansprüche, **dadurch gekennzeichnet, daß** in der Saug- und/oder Druckseite der Ventilplatte (1) wenigstens eine Nut (17) für eine Elastomerdichtung vorgesehen ist.

7. Ventilplatte nach einem der vorangehenden Ansprüche, **dadurch gekennzeichnet, daß** die Ein- und Ausströmkanten der Druck- und Saugöffnungen zum Zweck der Minimierung der Stömungsverluste profiliert bzw. verrundet sind.

8. Ventilplatte nach einem der vorangehenden Ansprüche, **dadurch gekennzeichnet, daß** das Druckventilelement aus einer gegenüber einem Ventilfänger (23) abgefangenen Ventillamelle (25) besteht.

## Claims

1. Valve plate for piston compressors, especially for compressed-air generation in motor vehicles, consisting of two plate halves connected to each other and supporting pressure and suction valve elements, **characterised by** the following features:
(a) the two plate halves of said valve plate (1) are made of die-cast plates (3; 5);
(b) at least one pressure opening (7) on the pressure side of said valve plate (1) is surrounded by a valve seat (11) for said pressure valve element, which consists of the material of said die-cast plate; and
(c) a protective body is inserted into said at least one pressure opening (7) for protection of the gap region of the joint between said two die-cast plate (3; 5) from thermal influence.

2. Valve plate according to Claim 1, **characterised in that** said protective body consists of a sleeve (19).

3. Valve plate according to Claim 1, **characterised in that** said protective body consists of a steel rivet (21).

4. Valve plate according to any of the preceding Claims, **characterised by** a plurality of pressure openings (7) whereof each includes a protective body (sleeve 19; steel rivet 21).

5. Valve plate according to any of the preceding Claims, **characterised by** a coolant duct (9) passing through said valve plate (1), which duct is formed by recesses in said mutually facing plate halves.

6. Valve plate according to any of the preceding Claims, **characterised in that** at least one groove (17) is provided for an elastomer joint in the suction and/or pressure side of said valve plate (1).

7. Valve plate according to any of the preceding Claims, **characterised in that** the admission and discharge edges of said pressure and suction openings are profiled or rounded off, respectively, so as to minimise the flow losses.

8. Valve plate according to any of the preceding Claims, **characterised in that** said pressure valve element consists of a valve leaf (25) stayed opposite to a valve catch (23).

## Revendications

1. Plateau de soupape pour compresseur à piston, notamment pour la production d'air comprimé dans des véhicules automobiles, constitué de deux demi plateaux reliés entre eux et portant des éléments de soupape de refoulement et d'aspiration, **caractérisé par** les caractéristiques suivantes :
a) les deux moitiés du plateau (1) de soupape sont constituées de plateaux (3 ;5) coulés sous pression ;
b) du côté refoulement du plateau (1) de soupape, un orifice (7) de refoulement est entouré par un siège (11) de soupape constitué en le matériau du plateau coulé sous pression et destiné à l'élément de soupape de refoulement ; et
c) dans le au moins un orifice (7) de refoulement est inséré une pièce de protection protégeant la zone d'interstice de la garniture d'étanchéité entre les deux plateaux (3 ;5) coulés sous pression de l'effet de la chaleur.

2. Plateau de soupape suivant la revendication 1, **caractérisé en ce que** la pièce de protection est constituée d'une douille (19).

3. Plateau de soupape suivant la revendication 1, **caractérisé en ce que** la pièce de protection est constituée d'un rivet (21) d'acier.

4. Plateau suivant l'une des revendications précédentes, **caractérisé par** plusieurs orifices (7) de refoulement contenant respectivement une pièce de protection (douille 19 ; rivet 21 en acier).

5. Plateau suivant l'une des revendications précédentes, **caractérisé par** un canal (9) pour du fluide de refroidissement qui passe dans le plateau (1) de soupape et qui est formé par des cavités dans les moitiés de plateau tournées l'une vers l'autre.

6. Plateau suivant l'une des revendications précédentes, **caractérisé en ce qu'**il est prévu du côté aspiration et/ou refoulement du plateau (1) de soupape au moins une gorge (17) pour une garniture d'étanchéité en élastomère.

7. Plateau suivant l'une des revendications précédentes, **caractérisé en ce que** les bords d'entrée et de sortie des orifices de refoulement et d'aspiration sont profilés ou arrondis afin de minimiser les pertes d'écoulement.

8. Plateau suivant l'une des revendications précédentes, **caractérisé en ce que** l'élément de soupape de refoulement est constitué d'une lamelle (25) de soupape prise dans une garde (23) de soupape.
